# EUROPÄISCHE PATENTSCHRIFT

(11) **EP 4 090 537 B1**
(45) Veröffentlichungstag und Bekanntmachung des Hinweises auf die Patenterteilung: **20.12.2023**
(21) Anmeldenummer: 21731742.9
(22) Anmeldetag: 07.06.2021
(51) Int. Cl.: B41F 19/00, B41J 11/00, B41J 13/00, B65H 5/00

(54) **DRUCKMASCHINE MIT AUFLADUNGSEINRICHTUNG**
PRINTING MACHINE WITH CHARGING DEVICE
MACHINE D'IMPRESSION À DISPOSITIF DE CHARGE

(30) Priorität: 07.08.2020 DE 102020120882
(43) Veröffentlichungstag der Anmeldung: 23.11.2022
(73) Patentinhaber: Koenig & Bauer AG, 97080 Würzburg (DE)
(72) Erfinder: BAUMEISTER, Thomas, 97070 Würzburg (DE); DENNINGER, Frank, 97265 Hettstadt (DE); SCHLUND, Christian, 97834 Birkenfeld (DE); STAHL, Simon, 97355 Wiesenbronn (DE)
(74) Vertreter: Koenig & Bauer AG
(86) Internationale Anmeldenummer: PCT/EP2021/065113
(87) Internationale Veröffentlichungsnummer: WO 2022/028751

(56) Entgegenhaltungen:
- US-A1- 2014 184 712
- US-B2- 10 343 420

## Beschreibung

Die Erfindung betrifft eine Druckmaschine mit Aufladungseinrichtung gemäß dem Oberbegriff des Anspruches 1.

Durch die US 2017/0326890 A1 ist eine Bogendruckmaschine bekannt, die ein gekrümmtes Transportband zur Bogenführung aufweist, wobei eine Walze zum Aufladen angeordnet ist, die mit dem Transportband oder einem Bogen in Kontakt steht.

Durch die EP 2 371 561 A2 ist eine Einrichtung zum Bedrucken von Bogen bekannt, die eine unterhalb eines Transportbands angeordnete Aufladungseinrichtung aufweist.

Durch die US 2005/0212871 A1 ist eine Bogendruckmaschine bekannt, die eine von oben ausschließlich auf Bogen einwirkende Aufladungseinrichtung oder alternativ eine von unten auf ein Transportband einwirkende Aufladungseinrichtung aufweist.

Durch die US 10 343 420 B2 ist eine Druckmaschine mit umlaufende bewegbarem Auflageelement und Tintenstrahldruckkopf bekannt, die eine Aufladungseinrichtung mit Aufladungselektrode sowie eine Neutralisierungseinrichtung mit geerdeter Elektrode aufweist. Die Aufladungselektrode ist in Kontakt mit dem Substrat oder nahe am Substrat angeordnet.

Durch die US 2014 / 0 267 501 A1 ist eine Einrichtung zur Reduzierung einer elektrischen Aufladung in einer Tintenstrahldruckmaschine bekannt.

Durch die DE 199 23 655 A1 ist eine Einrichtung zur Behandlung von Substratoberflächen mittels Koronaentladung bekannt.

Durch die US 2002 / 0 027 588 A1 ist eine Einrichtung bekannt, mittels der überwacht werden kann, ob durch elektrische Ladung an einem Transportband angeheftete Substratbogen sich ordnungsgemäß wieder von diesem Transportband lösen.

Durch die US 2014/0184712 A1 ist eine Tintenstrahldruckmaschine bekannt, die eine Aufladungseinrichtung mit zwei Walzen aufweist, die einen Walzenspalt bilden. Zusätzlich ist eine Entladungseinrichtung angeordnet.

Der Erfindung liegt die Aufgabe zugrunde, eine Druckmaschine mit Aufladungseinrichtung zu schaffen.

Die Aufgabe wird erfindungsgemäß durch die Merkmale des Anspruches 1 gelöst.

Erfindungsgemäß weist die Druckmaschine zumindest ein umlaufend bewegbares Auflageelement auf, das eine umlaufend bewegbare und für einen Kontakt mit einem Bedruckstoff vorgesehene Kontaktoberfläche aufweist, wobei die Druckmaschine zumindest einen ersten als Tintenstrahldruckkopf ausgebildeten Druckkopf aufweist, dessen zumindest eine Ausstoßöffnung auf das zumindest eine Auflageelement ausgerichtet angeordnet ist und wobei die Druckmaschine zumindest eine erste Aufladungseinrichtung aufweist und wobei die zumindest eine erste Aufladungseinrichtung zumindest eine Aufladungselektrode aufweist, die auf die Kontaktoberfläche ausgerichtet angeordnet ist und wobei die zumindest eine erste Aufladungseinrichtung zumindest eine Gegenelektrode aufweist und wobei die Kontaktoberfläche zumindest teilweise zwischen der zumindest einen Aufladungselektrode und der zumindest einen Gegenelektrode der zumindest einen ersten Aufladungseinrichtung angeordnet ist, und wobei ein kleinster Abstand (a) zwischen der zumindest einen Aufladungselektrode der ersten Aufladungseinrichtung und der Kontaktoberfläche größer ist als ein kleinster Abstand (b) zwischen einer Ausstoßöffnung des zumindest einen ersten Druckkopfs und der Kontaktoberfläche und wobei der kleinste Abstand (a) zwischen der zumindest einen Aufladungselektrode der ersten Aufladungseinrichtung und der Kontaktoberfläche zumindest 50 mm beträgt.

Ein Vorteil einer solchen Druckmaschine besteht insbesondere darin, dass Bedruckstoff, insbesondere Bogen an der Kontaktoberfläche fixiert werden können, ohne die zu bedruckende oder bereits bedruckte Oberfläche des Bedruckstoffs zu berühren. Dadurch kann ein Druckbild in hoher Qualität erstellt werden und der Bedruckstoff zugleich geschont werden. Insbesondere im Fall mehrerer Druckköpfe, die entlang eines für einen Transport von Bedruckstoff nacheinander beabstandet angeordnet sind, kann sichergestellt werden, dass ein passerhaltiger Druck ohne Abschmieren erzeugt werden kann. Zudem kann zumindest im Bereich des zumindest einen Druckkopfs ein Transport des Bedruckstoffs mit zumindest reduziertem Unterdruck oder ohne Unterdruck erfolgen, so dass eine jeweilige Flugbahn von Tintentropfen nicht durch Luftströmungen negativ beeinflusst wird. Auch ein Verschleiß eines Transportbands kann durch zumindest verminderten Unterdruck reduziert werden.

Bevorzugt beträgt der kleinste Abstand zwischen jeder Aufladungselektrode der ersten Aufladungseinrichtung und der Kontakoberfläche zumindest 50 mm. In einer Weiterbildung zeichnet sich die Druckmaschine bevorzugt dadurch aus, dass der kleinste Abstand zwischen der zumindest einen und bevorzugt jeder Aufladungselektrode der ersten Aufladungseinrichtung und der Kontaktoberfläche zumindest 60 mm, weiter bevorzugt zumindest 65 mm und noch weiter bevorzugt zumindest 70 mm beträgt. Dadurch gelingt ein besonders sicherer Transport des Bedruckstoffs. Zudem kann eine hohe elektrische Feldstärke und/oder eine hohe Aufladung erzeugt werden und dennoch ein Spannungsdurchschlag vermieden werden.

In einer alternativen oder zusätzlichen Weiterbildung zeichnet sich die Druckmaschine bevorzugt dadurch aus, dass zumindest ein erster Lagesensor angeordnet ist, mittels dem eine Höhenlage eines Bedruckstoffs relativ zu der Kontaktoberfläche ermittelbar ist. Dadurch wird eine automatisierte Not-Aus-Funktion und/oder eine Regelung der Aufladung ermöglicht. In einer alternativen oder zusätzlichen Weiterbildung zeichnet sich die Druckmaschine bevorzugt dadurch aus, dass entlang eines für einen Transport von Bedruckstoff vorgesehenen Transportwegs zunächst die zumindest eine erste Aufladungseinrichtung und danach der zumindest eine erste Druckkopf angeordnet ist. Dadurch ist sichergestellt, dass der Bedruckstoff den Druckkopf nicht beschädigt, da der Bedruckstoff an der Kontaktoberfläche anliegt. In einer alternativen oder zusätzlichen Weiterbildung zeichnet sich die Druckmaschine bevorzugt dadurch aus, dass entlang des für einen Transport von Bedruckstoff vorgesehenen Transportwegs nach dem zumindest einen ersten Druckkopf zumindest ein Erfassungsbereich des zumindest einen ersten Lagesensors angeordnet ist. Dadurch kann eine Regelung der Aufladung besonders günstig erfolgen, weil ein zufriedenstellendes Messergebnis hinter dem Druckkopf auf einen zumindest zufriedenstellenden Zustand im Bereich des Druckkopfs schließen lässt.

In einer alternativen oder zusätzlichen Weiterbildung zeichnet sich die Druckmaschine bevorzugt dadurch aus, dass entlang des für einen Transport von Bedruckstoff vorgesehenen Transportwegs nach dem zumindest einen ersten Druckkopf und/oder nach dem zumindest einen Erfassungsbereich des zumindest einen ersten Lagesensors zumindest eine zweite Aufladungseinrichtung und danach zumindest ein zweiter Druckkopf angeordnet ist.

In einer alternativen oder zusätzlichen Weiterbildung zeichnet sich die Druckmaschine bevorzugt dadurch aus, dass zwischen der zumindest einen Aufladungselektrode und der zumindest einen Gegenelektrode der ersten Aufladungseinrichtung eine Spannung von zumindest 25 kV, weiter bevorzugt zumindest 30 kV und noch weiter bevorzugt zumindest 35 kV und unabhängig davon bevorzugt höchstens 45 kV und weiter bevorzugt höchstens 40 kV anliegt.

In einer alternativen oder zusätzlichen Weiterbildung zeichnet sich die Druckmaschine bevorzugt dadurch aus, dass ein für einen Transport von Bedruckstoff vorgesehener Transportweg zwischen der zumindest einen umlaufenden Kontaktoberfläche und der zumindest einen Aufladungselektrode der zumindest einen ersten Aufladungseinrichtung verläuft. Dadurch wird eine Ausrichtung der Feldlinien des elektrischen Felds im Bereich der Grenze zwischen Kontaktoberfläche und Bedruckstoff optimiert.

In einer alternativen oder zusätzlichen Weiterbildung zeichnet sich die Druckmaschine bevorzugt dadurch aus, dass die zumindest eine erste Aufladungseinrichtung als Gleichstrom-Aufladungseinrichtung ausgebildet ist. Dadurch wird eine besonders effiziente und gleichmäßige Aufladung erreicht.

In einer alternativen oder zusätzlichen Weiterbildung zeichnet sich die Druckmaschine bevorzugt dadurch aus, dass insbesondere entlang des für den Transport von Bedruckstoff vorgesehenen Transportwegs nach der zumindest einen ersten Aufladungseinrichtung und/oder nach dem zumindest einen ersten Druckkopf zumindest ein erster Feldstärkesensor zur Messung einer elektrischen Feldstärke angeordnet ist.

In einer alternativen oder zusätzlichen Weiterbildung zeichnet sich die Druckmaschine bevorzugt dadurch aus, dass ein für den Transport von Bedruckstoff vorgesehener Transportwegs zumindest von der Aufladungselektrode der ersten Aufladungseinrichtung bis zu dem zumindest einen zweiten Druckkopf im Wesentlichen flach verläuft. Dies erlaubt einen Transport auch von dicken Bedruckstoffen, beispielsweise Wellpappbogen.

In einer alternativen oder zusätzlichen Weiterbildung zeichnet sich die Druckmaschine bevorzugt dadurch aus, dass das zumindest eine umlaufend bewegbare Auflageelement als Transportband und/oder als Saugtransportband ausgebildet ist. In einer alternativen oder zusätzlichen Weiterbildung zeichnet sich die Druckmaschine bevorzugt dadurch aus, dass die Druckmaschine zumindest eine Stützvorrichtung aufweist, die eine das zumindest eine Transportband stützende und weiter bevorzugt zumindest teilweise metallische Gleitfläche aufweist und dass die zumindest eine Stützvorrichtung als die zumindest eine Gegenelektrode wirkend angeordnet ist.

In einer alternativen oder zusätzlichen Weiterbildung zeichnet sich die Druckmaschine bevorzugt dadurch aus, dass die Druckmaschine als Bogendruckmaschine ausgebildet ist und/oder zumindest einen Bogenanleger für bogenförmigen Bedruckstoff aufweist, der weiter bevorzugt eine unterhalb eines für einen Bogenstapel vorgesehenen Stapelbereichs angeordnete Vereinzelungseinrichtung insbesondere zum Vereinzeln von bogenförmigem Bedruckstoff von zumindest einem Bogenstapel von unten aufweist.

In einer alternativen oder zusätzlichen Weiterbildung zeichnet sich die Druckmaschine bevorzugt dadurch aus, dass die Druckmaschine als Rollendruckmaschine ausgebildet ist und/oder zumindest eine Rollenabspulvorrichtung für bahnförmigen Bedruckstoff aufweist.

In einer alternativen oder zusätzlichen Weiterbildung zeichnet sich die Druckmaschine bevorzugt dadurch aus, dass das zumindest eine umlaufend bewegbare Auflageelement als Zentralzylinder ausgebildet ist.

Ausführungsbeispiele der Erfindung sind in den Zeichnungen dargestellt und werden im Folgenden näher beschrieben.

### Es zeigen:

- Fig. 1: eine schematische Darstellung eines Bereichs einer Druckeinheit mit Druckköpfen und Aufladungseinrichtungen;
- Fig. 2: eine schematische Darstellung einer Bogendruckmaschine mit einem Transportband als Auflageelement;
- Fig. 3: eine schematische Darstellung einer Druckeinheit mit Druckköpfen, Aufladungseinrichtungen und Saugkästen;
- Fig. 4: eine schematische Darstellung einer Rollendruckmaschine mit einem Zentralzylinder als Auflageelement;

- Fig. 5: eine schematische Darstellung von Elektroden einer Aufladungseinrichtung zwischen denen eine Spannung anliegt.

Eine Druckmaschine 01 ist bevorzugt als Tintenstrahldruckmaschine 01 ausgebildet. Die Druckmaschine 01 dient insbesondere dazu, Bedruckstoff 02 zu bedrucken. Die Druckmaschine 01 ist beispielsweise als Bogendruckmaschine 01 ausgebildet, also als Druckmaschine 01 für bogenförmigen Bedruckstoff 02. Die Druckmaschine 01 ist beispielsweise als Wellpappbogendruckmaschine 01 ausgebildet, also als Druckmaschine 01 für ein Bedrucken von Bogen 02 aus Wellpappe. Alternativ ist die Druckmaschine 01 als Rollendruckmaschine 01 ausgebildet. Soweit im Vorangegangenen und im Folgenden Merkmale anhand einer Ausführung als Bogendruckmaschine 01 beschrieben sind, gelten diese auch für eine allgemeine Druckmaschine 01, insbesondere auch für eine Rollendruckmaschine 01, zumindest soweit sich daraus keine Widersprüche ergeben.

Bevorzugt ist ein Transportweg für einen Transport von Bedruckstoff 02 durch die Druckmaschine 01 vorgesehen. Der für den Transport von Bedruckstoff 02 vorgesehene Transportweg ist dabei insbesondere derjenige Raumbereich, den der Bedruckstoff 02 im Fall seiner Anwesenheit gegebenenfalls zumindest zeitweise planmäßig einnimmt und/oder einnehmen würde. Eine Transportrichtung T ist im Fall eines gekrümmten Transportwegs bevorzugt jeweils diejenige Richtung T, die tangential zu einem einem jeweiligen Referenzpunkt nächsten Teilstück und/oder Punkt des vorgesehenen Transportwegs verläuft und für den Transport des Bedruckstoffs 02 an diesem Teilstück und/oder Punkt vorgesehen ist. Dieser jeweilige Referenzpunkt liegt bevorzugt an dem Punkt und/oder an dem Bauteil, das zu der Transportrichtung T in Bezug gesetzt wird. Die Transportrichtung T erstreckt sich demnach bevorzugt jeweils längs des für Bedruckstoff 02 vorgesehenen Transportwegs. Eine Querrichtung A ist bevorzugt eine Richtung A, die sich orthogonal zu der Transportrichtung T und horizontal erstreckt. Eine Arbeitsbreite der Druckmaschine 01 ist bevorzugt eine Abmessung, die sich bevorzugt in der Querrichtung A erstreckt. Die Arbeitsbreite der Druckmaschine 01 entspricht bevorzugt einer maximalen Breite, die ein Bedruckstoff 02 aufweisen darf, um noch mit der Druckmaschine 01 bedruckt werden zu können, also insbesondere einer maximalen mit der Druckmaschine 01 verarbeitbaren Bogenbreite und/oder Bahnbreite und/oder Breite des Bedruckstoffs 02. Unter der Breite eines Bedruckstoffs 02 ist dabei insbesondere dessen Abmessung in der Querrichtung A zu verstehen. Die Arbeitsbreite der Druckmaschine 01 beträgt beispielsweise zumindest 20 cm, bevorzugt zumindest 50 cm, weiter bevorzugt zumindest 100 cm, noch weiter bevorzugt zumindest 150 cm, noch weiter bevorzugt zumindest 200 cm und noch weiter bevorzugt zumindest 250 cm.

Die Druckmaschine 01 weist zumindest ein umlaufend bewegbares Auflageelement 07 auf, das eine umlaufend bewegbare und für einen Kontakt mit einem Bedruckstoff 02 vorgesehenen Kontaktoberfläche 08 aufweist. Das zumindest eine Auflageelement 07 ist je nach Aufbau der Druckmaschine 01 beispielsweise flexibel ausgebildet, insbesondere als Transportband 18, oder starr, insbesondere als Zylinder 29, insbesondere Zentralzylinder 29. Die Druckmaschine 01 weist zumindest einen ersten insbesondere als Tintenstrahldruckkopf 09 ausgebildeten Druckkopf 09 auf. Der zumindest eine erste Druckkopf 09 weist bevorzugt zumindest eine Ausstoßöffnung 12 auf, die insbesondere dazu dient, Tintentropfen gezielt auszustoßen. Der zumindest eine erste Druckkopf 09 ist bevorzugt als nach dem drop-on-demand Prinzip arbeitender Druckkopf 09 ausgebildet. Bevorzugt ist die zumindest eine Ausstoßöffnung 12 des zumindest einen ersten Druckkopfs 09 auf das zumindest eine Auflageelement 07 und insbesondere auf die Kontaktoberfläche 08 dieses zumindest einen Auflageelements 07 ausgerichtet angeordnet. Das zumindest eine Auflageelement 07 dient insbesondere dazu, den Bedruckstoff 02 in einer definierten Lage zu halten, während die Tinte darauf aufgetragen wird. Bevorzugt ist die Kontaktoberfläche 08 eine relativ zu dem zumindest einen ersten Druckkopf 09 bewegbare Kontaktoberfläche 08. Bevorzugt ist die Kontaktoberfläche 08 eine gemeinsam mit dem Bedruckstoff 02 umlaufend bewegbare Kontaktoberfläche 08.

Die Druckmaschine 01 weist bevorzugt zumindest eine Aufladungseinrichtung 03; 13 auf, insbesondere zur elektrostatischen Aufladung von Bedruckstoff 02. Weiter bevorzugt weist die Druckmaschine 01 zumindest eine erste Aufladungseinrichtung 03 und noch weiter bevorzugt zusätzlich zumindest eine zweite Aufladungseinrichtung 13 auf. Die jeweilige zumindest eine Aufladungseinrichtung 03; 13 dient insbesondere dazu, Bedruckstoff 02 relativ zu dem zumindest einen Auflageelement 07 zu fixieren.

Die zumindest eine erste Aufladungseinrichtung 03 weist zumindest eine Aufladungselektrode 04 auf, die auf die Kontaktoberfläche 08 ausgerichtet angeordnet ist. Bevorzugt ist die zumindest eine erste Aufladungselektrode 04 zumindest teilweise oberhalb der Kontaktoberfläche 08 und/oder von oben auf die Kontaktoberfläche 08 ausgerichtet angeordnet. Die zumindest eine erste Aufladungseinrichtung 03 weist bevorzugt zumindest eine Gegenelektrode 06 auf. Die zumindest eine Gegenelektrode 06 ist bevorzugt unterhalb der zumindest einen Kontaktoberfläche 08 und/oder zumindest unterhalb von Teilen des zumindest einen Auflageelements 07 angeordnet. Bevorzugt verläuft der für einen Transport von Bedruckstoff 02 vorgesehene Transportweg zwischen der zumindest einen umlaufenden Kontaktoberfläche 08 und der zumindest einen Aufladungselektrode 04 der zumindest einen ersten Aufladungseinrichtung 03. Bevorzugt ist die Kontaktoberfläche 08 zumindest teilweise zwischen der zumindest einen Aufladungselektrode 04 und der zumindest einen Gegenelektrode 06 der zumindest einen ersten Aufladungseinrichtung 03 angeordnet.

Bevorzugt ist die zumindest ein erste Aufladungseinrichtung 03 derart ausgebildet, dass zumindest eine Seite des Bedruckstoffs 02 und weiter bevorzugt der gesamte Bedruckstoff 02 ohne Kontakt zur ersten Aufladungseinrichtung 03 elektrostatisch aufladbar ist. Dadurch kann die entsprechende Oberfläche des Bedruckstoffs 02 schonend behandelt werden, insbesondere im Fall einer zwischengeschalteten Aufladung. Bevorzugt ist ein kleinster Abstand a zwischen der zumindest einen Aufladungselektrode 04 der zumindest einen ersten Aufladungseinrichtung 03 und der Kontaktoberfläche 08 größer als ein kleinster Abstand b zwischen einer und bevorzugt jeder Ausstoßöffnung 12 des zumindest einen ersten Druckkopfs 09 und der Kontaktoberfläche 08. Weiter bevorzugt beträgt der kleinste Abstand a zwischen der zumindest einen und insbesondere jeder Aufladungselektrode 04 der zumindest einen ersten Aufladungseinrichtung 03 und der Kontaktoberfläche 08 zumindest 50 mm, noch weiter bevorzugt zumindest 60 mm, noch weiter bevorzugt zumindest 65 mm und noch weiter bevorzugt zumindest 70 mm.

In einer alternativen oder zusätzlichen Weiterbildung zeichnet sich die Druckmaschine 01 bevorzugt dadurch aus, dass zumindest ein erster Lagesensor 17 angeordnet ist, mittels dem eine Höhenlage eines Bedruckstoffs 02 relativ zu der Kontaktoberfläche 08 ermittelbar ist. Der zumindest eine erste Lagesensor 17 ist bevorzugt als Lasermesseinrichtung 17 ausgebildet, insbesondere zur Triangulationsmessung.

In einer alternativen oder zusätzlichen Weiterbildung zeichnet sich die Druckmaschine 01 bevorzugt dadurch aus, dass entlang eines für einen Transport von Bedruckstoff 02 vorgesehenen Transportwegs zunächst die zumindest eine erste Aufladungseinrichtung 03 und danach der zumindest eine erste Druckkopf 09 angeordnet ist. In einer alternativen oder zusätzlichen Weiterbildung zeichnet sich die Druckmaschine 01 bevorzugt dadurch aus, dass entlang des für den Transport von Bedruckstoff 02 vorgesehenen Transportwegs nach dem zumindest einen ersten Druckkopf 09 zumindest ein Erfassungsbereich des zumindest einen ersten Lagesensors 17 und/oder der zumindest eine erste Lagesensor 17 angeordnet ist.

In einer alternativen oder zusätzlichen Weiterbildung zeichnet sich die Druckmaschine 01 bevorzugt dadurch aus, dass die zumindest eine erste Aufladungseinrichtung 03 als Gleichstrom-Aufladungseinrichtung 03 ausgebildet ist. Das bedeutet insbesondere, dass ein Vorzeichen der an der jeweiligen Aufladungselektrode 04 anliegenden Spannung im Betrieb nicht wechselt. Bevorzugt liegt zumindest in einem Betriebszustand der Druckmaschine 01 zwischen der zumindest einen Aufladungselektrode 04 und der zumindest einen Gegenelektrode 06 der ersten Aufladungseinrichtung 03 eine elektrische Spannung von zumindest 25 kV an, bevorzugt zumindest 30 kV und weiter bevorzugt zumindest 35 kV und unabhängig davon bevorzugt höchstens 45 kV und weiter bevorzugt höchstens 40 kV. In einer alternativen oder zusätzlichen Weiterbildung zeichnet sich die Druckmaschine 01 bevorzugt dadurch aus, dass insbesondere entlang des für den Transport von Bedruckstoff 02 vorgesehenen Transportwegs nach der zumindest einen ersten Aufladungseinrichtung 03 und/oder nach dem zumindest einen ersten Druckkopf 09 zumindest ein erster Feldstärkesensor 27 zur Messung einer elektrischen Feldstärke angeordnet ist. Dieser zumindest eine erste Feldstärkesensor 27 ist bevorzugt schaltungstechnisch derart mit der zumindest einen ersten Aufladungseinrichtung 03 verbunden, dass diese einen Regelkreis bilden, insbesondere zur Regelung der elektrischen Feldstärke und/oder der an der zumindest einen Aufladungselektrode 04 anliegenden Spannung und/oder eines im Bereich des zumindest einen zweiten Druckkopfs 11 herrschenden Unterdrucks des Transportbands 18. Bevorzugt ist alternativ oder zusätzlich der zumindest eine erste Lagesensor 17 schaltungstechnisch derart mit der zumindest einen ersten Aufladungseinrichtung 03 verbunden, dass diese Teil eines Regelkreises sind, insbesondere zur Regelung der elektrischen Feldstärke und/oder der an der zumindest einen Aufladungselektrode 04 anliegenden Spannung und/oder eines im Bereich des zumindest einen zweiten Druckkopfs 11 herrschenden Unterdrucks des Transportbands 18. Damit kann eine optimierte Aufladung erfolgen. Alternativ oder zusätzlich ist der zumindest eine erste Lagesensor 17 schaltungstechnisch mit einer bevorzugt automatisierten Not-Aus-Funktion zum Beenden eines Bedruckstofftransports verbunden. Dann können bevorzugt Beschädigungen beispielsweise des zumindest einen ersten Druckkopfs 09 verhindert werden.

In einer alternativen oder zusätzlichen Weiterbildung zeichnet sich die Druckmaschine 01 bevorzugt dadurch aus, dass entlang des für einen Transport von Bedruckstoff 02 vorgesehenen Transportwegs nach dem zumindest einen ersten Druckkopf 09 und/oder nach dem zumindest einen Erfassungsbereich des zumindest einen ersten Lagesensors 17 zumindest eine zweite Aufladungseinrichtung 13 und danach zumindest ein zweiter Druckkopf 11 angeordnet ist.

Die zumindest eine zweite Aufladungseinrichtung 14 weist zumindest eine Aufladungselektrode 14 auf, die auf die Kontaktoberfläche 08 ausgerichtet angeordnet ist. Bevorzugt ist die zumindest eine zweite Aufladungselektrode 14 zumindest teilweise oberhalb der Kontaktoberfläche 08 und/oder von oben auf die Kontaktoberfläche 08 ausgerichtet angeordnet. Die zumindest eine zweite Aufladungseinrichtung 13 weist bevorzugt zumindest eine Gegenelektrode 16 auf. Die zumindest eine Gegenelektrode 16 ist bevorzugt unterhalb der zumindest einen Kontaktoberfläche 08 und/oder zumindest unterhalb von Teilen des zumindest einen Auflageelements 07 angeordnet. Bevorzugt verläuft der für einen Transport von Bedruckstoff 02 vorgesehene Transportweg zwischen der zumindest einen umlaufenden Kontaktoberfläche 08 und der zumindest einen Aufladungselektrode 14 der zumindest einen zweiten Aufladungseinrichtung 13. Bevorzugt ist die Kontaktoberfläche 08 zumindest teilweise zwischen der zumindest einen Aufladungselektrode 14 und der zumindest einen Gegenelektrode 16 der zumindest einen zweiten Aufladungseinrichtung 13 angeordnet.

Bevorzugt ist die zumindest ein zweite Aufladungseinrichtung 13 derart ausgebildet, dass zumindest eine Seite des Bedruckstoffs 02 und weiter bevorzugt der gesamte Bedruckstoff 02 ohne Kontakt zur zweiten Aufladungseinrichtung 13 elektrostatisch aufladbar ist. Dadurch kann die entsprechende Oberfläche des Bedruckstoffs 02 schonend behandelt werden, insbesondere im Fall einer zwischengeschalteten Aufladung. Bevorzugt ist ein kleinster Abstand a zwischen der zumindest einen Aufladungselektrode 14 der zumindest einen zweiten Aufladungseinrichtung 13 und der Kontaktoberfläche 08 größer ist als ein kleinster Abstand b zwischen einer und bevorzugt jeder Ausstoßöffnung 12 des zumindest einen zweiten Druckkopfs 11 und der Kontaktoberfläche 08. Weiter bevorzugt beträgt der kleinste Abstand a zwischen der zumindest einen und insbesondere jeder Aufladungselektrode 14 der zumindest einen zweiten Aufladungseinrichtung 13 und der Kontaktoberfläche 08 zumindest 50 mm, noch weiter bevorzugt zumindest 60 mm, noch weiter bevorzugt zumindest 65 mm und noch weiter bevorzugt zumindest 70 mm.

In einer alternativen oder zusätzlichen Weiterbildung zeichnet sich die Druckmaschine 01 bevorzugt dadurch aus, dass zumindest ein zweiter Lagesensor 34 angeordnet ist, mittels dem eine Höhenlage eines Bedruckstoffs 02 relativ zu der Kontaktoberfläche 08 ermittelbar ist. Der zumindest eine zweite Lagesensor 34 ist bevorzugt als Lasermesseinrichtung 34 ausgebildet, insbesondere zur Triangulationsmessung.

In einer alternativen oder zusätzlichen Weiterbildung zeichnet sich die Druckmaschine 01 bevorzugt dadurch aus, dass entlang eines für einen Transport von Bedruckstoff 02 vorgesehenen Transportwegs zunächst die zumindest eine zweite Aufladungseinrichtung 13 und danach der zumindest eine zweite Druckkopf 11 angeordnet ist. In einer alternativen oder zusätzlichen Weiterbildung zeichnet sich die Druckmaschine 01 bevorzugt dadurch aus, dass entlang des für den Transport von Bedruckstoff 02 vorgesehenen Transportwegs nach dem zumindest einen zweiten Druckkopf 11 zumindest ein Erfassungsbereich des zumindest einen zweiten Lagesensors 34 und/oder der zumindest eine zweite Lagesensor 34 angeordnet ist.

In einer alternativen oder zusätzlichen Weiterbildung zeichnet sich die Druckmaschine 01 bevorzugt dadurch aus, dass die zumindest eine zweite Aufladungseinrichtung 13 als Gleichstrom-Aufladungseinrichtung 13 ausgebildet ist. Das bedeutet insbesondere, dass ein Vorzeichen der an der jeweiligen Aufladungselektrode 14 anliegenden Spannung im Betrieb nicht wechselt. Bevorzugt liegt zumindest in einem Betriebszustand der Druckmaschine 01 zwischen der zumindest einen Aufladungselektrode 14 und der zumindest einen Gegenelektrode 16 der zweiten Aufladungseinrichtung 13 eine elektrische Spannung von zumindest 25 kV an, weiter bevorzugt zumindest 30 kV und noch weiter bevorzugt zumindest 35 kV und unabhängig davon bevorzugt höchstens 45 kV und weiter bevorzugt höchstens 40 kV. In einer alternativen oder zusätzlichen Weiterbildung zeichnet sich die Druckmaschine 01 bevorzugt dadurch aus, dass insbesondere entlang des für den Transport von Bedruckstoff 02 vorgesehenen Transportwegs nach der zumindest einen zweiten Aufladungseinrichtung 13 und/oder nach dem zumindest einen zweiten Druckkopf 11 zumindest ein zweiter Feldstärkesensor 36 zur Messung einer elektrischen Feldstärke angeordnet ist. Dieser zumindest eine zweite Feldstärkesensor 36 ist bevorzugt schaltungstechnisch derart mit der zumindest einen zweiten Aufladungseinrichtung 13 verbunden, dass diese einen Regelkreis bilden, insbesondere zur Regelung der elektrischen Feldstärke und/oder der an der zumindest einen Aufladungselektrode 14 anliegenden Spannung und/oder eines im Bereich des zumindest einen zweiten Druckkopfs 11 herrschenden Unterdrucks des Transportbands 18. Bevorzugt ist alternativ oder zusätzlich der zumindest eine zweite Lagesensor 34 schaltungstechnisch derart mit der zumindest einen zweiten Aufladungseinrichtung 13 verbunden, dass diese einen Regelkreis bilden, insbesondere zur Regelung der elektrischen Feldstärke und/oder der an der zumindest einen Aufladungselektrode 14 anliegenden Spannung und/oder eines im Bereich des zumindest einen zweiten Druckkopfs 11 herrschenden Unterdrucks des Transportbands 18. Damit kann eine optimierte Aufladung erfolgen. Alternativ oder zusätzlich ist der zumindest eine zweite Lagesensor 34 schaltungstechnisch mit einer bevorzugt automatisierten Not-Aus-Funktion zum Beenden eines Bedruckstofftransports verbunden. Dann können bevorzugt Beschädigungen beispielsweise des zumindest einen zweiten Druckkopfs 11 verhindert werden.

In einem Ausführungsbeispiel ist das zumindest eine umlaufend bewegbare Auflageelement 07 als Transportband 18 ausgebildet. Bevorzugt verläuft der für den Transport von Bedruckstoff 02 vorgesehene Transportweg zumindest von der Aufladungselektrode 04 der ersten Aufladungseinrichtung 03 bis zu dem zumindest einen ersten Druckkopf 09 im Wesentlichen flach und noch weiter bevorzugt vollständig flach. Unter einem im Wesentlichen flachen Abschnitt eines für Bedruckstoff 02 vorgesehenen Transportwegs ist dabei ein Abschnitt zu verstehen, der einen minimalen Krümmungsradius aufweist, der zumindest 2 Meter beträgt, weiter bevorzugt zumindest 5 Meter und noch weiter bevorzugt zumindest 10 Meter und noch weiter bevorzugt zumindest 50 Meter. Ein vollständig flacher Abschnitt weist einen unendlich großen Krümmungsradius auf und ist somit ebenfalls im Wesentlichen flach und weist somit ebenfalls einen minimalen Krümmungsradius auf, der zumindest 2 Meter beträgt. Weiter bevorzugt weist die Druckmaschine 01 entlang des für den Transport von Bedruckstoff 02 vorgesehenen Transportwegs nach dem zumindest einen ersten Druckkopf 09 zumindest eine zweite Aufladungseinrichtung 13 und danach zumindest einen zweiten Druckkopf 11 auf. Bevorzugt verläuft der für den Transport von Bedruckstoff 02 vorgesehene Transportweg zumindest von der Aufladungselektrode 04 der ersten Aufladungseinrichtung 03 bis zu dem zumindest einen zweiten Druckkopf 11 im Wesentlichen flach und noch weiter bevorzugt vollständig flach.

In einer alternativen oder zusätzlichen Weiterbildung zeichnet sich die Druckmaschine 01 bevorzugt dadurch aus, dass die Druckmaschine 01 zumindest eine Stützvorrichtung 26 aufweist, die eine das zumindest eine Transportband 18 stützende und bevorzugt metallische Gleitfläche 28 aufweist und dass die zumindest eine Stützvorrichtung 26 als die zumindest eine Gegenelektrode 06 wirkend angeordnet ist. Diese Stützvorrichtung 28 erstreckt sich beispielsweise zumindest im Bereich der zumindest einen ersten Aufladungselektrode 03 entlang des für den Transport von Bedruckstoff 02 vorgesehenen Transportwegs. In zumindest einem anderen Bereich des für den Transport von Bedruckstoff 02 vorgesehenen Transportwegs ist beispielsweise eine davon separate insbesondere elektrisch neutrale oder geerdete Stützvorrichtung 31 angeordnet. Alternativ erstreckt sich die als Gegenelektrode 06 wirkende Stützvorrichtung 28 entlang des für den Transport von Bedruckstoff 02 vorgesehenen Transportwegs über den Bereich der zumindest einen Aufladungselektrode 03; 13 hinaus.

In einer alternativen oder zusätzlichen Weiterbildung zeichnet sich die Druckmaschine 01 bevorzugt dadurch aus, dass das zumindest eine Transportband 18 zumindest bereichsweise als Saugtransportband 18 ausgebildet ist. Unter einem Saugtransportband 18 ist dabei ein Transportband 18 zu verstehen, das Öffnungen aufweist und über zumindest einen Saugkasten 32 geleitet wird. Der zumindest eine Saugkasten 32 ist bevorzugt mit einer Unterdruckquelle 33, beispielsweise einer Pumpe 33 verbunden. Der Unterdruck wird dann durch die Öffnungen im Saugtransportband 18 weitergegeben und dient dazu den Bedruckstoff 02 auf der Kontaktoberfläche 08 zu halten. Bevorzugt ist das Transportband 18 entlang des für den Transport von Bedruckstoff 02 vorgesehenen Transportwegs zumindest zwischen der ersten Aufladungseinrichtung 03 und dem zumindest einen ersten Druckkopf 09 und weiter bevorzugt dem zumindest einen zweiten Druckkopf 11 ausschließlich von bezüglich Rotationsbewegungen feststehenden Leitelementen geleitet angeordnet. Insbesondere sind in diesem Bereich bevorzugt keine Stützrollen angeordnet.

Beispielsweise ist in zumindest einem Ruhebereich um den zumindest einen ersten Druckkopf 09 und/oder um den zumindest einen zweiten Druckkopf 11 herum kein Unterdruck von unten auf das Transportband 18 einwirkend angeordnet, selbst wenn das Transportband 18 an anderen Stellen als Saugtransportband 18 ausgebildet ist und/oder betrieben wird. Bevorzugt erstreckt sich zumindest ein erster solcher Ruhebereich ausgehend von dem zumindest einen ersten Druckkopf 09 entgegen des für den Transport von Bedruckstoff 02 vorgesehenen Transportwegs über zumindest 5 cm, weiter bevorzugt zumindest 8 cm und noch weiter bevorzugt zumindest 10 cm und unabhängig davon ausgehend von dem zumindest einen ersten Druckkopf 09 entlang des für den Transport von Bedruckstoff 02 vorgesehenen Transportwegs über zumindest 5 cm, weiter bevorzugt zumindest 8 cm und noch weiter bevorzugt zumindest 10 cm. Bevorzugt erstreckt sich zumindest ein zweiter solcher Ruhebereich ausgehend von dem zumindest einen zweiten Druckkopf 11 entgegen des für den Transport von Bedruckstoff 02 vorgesehenen Transportwegs über zumindest 5 cm, weiter bevorzugt zumindest 8 cm und noch weiter bevorzugt zumindest 10 cm und unabhängig davon ausgehend von dem zumindest einen zweiten Druckkopf 11 entlang des für den Transport von Bedruckstoff 02 vorgesehenen Transportwegs über zumindest 5 cm, weiter bevorzugt zumindest 8 cm und noch weiter bevorzugt zumindest 10 cm.

Bevorzugt ist die Druckmaschine 01 als Bogendruckmaschine 01 ausgebildet und/oder weist die Druckmaschine 01 zumindest einen Bogenanleger 19 für bogenförmigen Bedruckstoff 02 auf, der weiter bevorzugt eine unterhalb eines für einen Bogenstapel 21 vorgesehenen Stapelbereichs 22 angeordnete Vereinzelungseinrichtung 23 insbesondere zum Vereinzeln von bogenförmigem Bedruckstoff 02 von zumindest einem Bogenstapel 21 von unten aufweist. Eine solche Bogendruckmaschine 01 weist beispielsweise einen Bogenanleger 19, zumindest eine Druckeinheit 37, insbesondere Non Impact Druckeinheit 37 und zumindest eine Auslage 38 auf. Die zumindest eine Druckeinheit 37 weist bevorzugt den zumindest einen ersten Druckkopf 09 und weiter bevorzugt auch den zumindest einen zweiten Druckkopf 11 auf. Bevorzugt ist entlang des für den Transport von Bedruckstoff 02 vorgesehenen Transportwegs vor der zumindest einen Druckeinheit 37 zumindest eine Grundierungseinheit 39 angeordnet, die beispielsweise als Flexo-Druckeinheit 39 ausgebildet ist. Bevorzugt ist entlang des für den Transport von Bedruckstoff 02 vorgesehenen Transportwegs nach der zumindest einen Druckeinheit 37 zumindest eine Lackiereinheit 41 angeordnet, die beispielsweise als Flexo-Druckeinheit 41 ausgebildet ist. (Beispielhaft ist dies auch in Fig. 2 und 3 schematisch dargestellt.)

Die Ausführung der Druckmaschine 01 mit einem Transportband 18 ist jedoch bei entsprechender Zufuhr und/oder Abfuhr des Bedruckstoffs 02 auch als Rollendruckmaschine 01 einsetzbar.

In einem anderen Ausführungsbeispiel ist das zumindest eine umlaufend bewegbare Auflageelement 07 als Zylinder 29, insbesondere als Zentralzylinder 29 ausgebildet. Bevorzugt ist dann der zumindest eine erste Druckkopf 09 und weiter bevorzugt auch der zumindest eine zweite Druckkopf 11 insbesondere radial auf den Zylinder 29 oder Zentralzylinder 20 ausgerichtet angeordnet. Die zumindest eine erste Aufladungseinrichtung 03 weist dann bevorzugt die zumindest eine erste Aufladungselektrode 04 auf, die in radialer Richtung betrachtet außerhalb des Zylinders 29 oder Zentralzylinders 29 angeordnet ist. Die zumindest eine erste Aufladungseinrichtung 03 weist dann bevorzugt zumindest eine Gegenelektrode 06 auf, die radial innerhalb des Zylinders 29 oder Zentralzylinders 29 angeordnet ist. Beispielsweise ist die Druckmaschine 01 dann als Rollendruckmaschine 01 ausgebildet und/oder weist die Druckmaschine 01 dann zumindest eine Rollenabspulvorrichtung 24 für bahnförmigen Bedruckstoff 02 auf, die beispielsweise als Rollenwechsler 24 für einen fliegenden Rollenwechsel ausgebildet ist. Die Druckmaschine 01 weist bevorzugt eine Substratabgabeeinrichtung 42 auf, die beispielsweise als Wickeleinrichtung 42 und/oder Schneideinrichtung 42 und/oder Falzvorrichtung 42 ausgebildet ist. Bahnförmiger Bedruckstoff 02 kann beispielsweise mittels umlenkenden, aktiv oder passiv angetriebenen Walzen und/oder Zylindern und/oder feststehenden Leitelementen und/oder Transportbändern und/oder Saugsystemen transportiert werden. (Beispielhaft ist dies auch in Fig. 4 schematisch dargestellt.)

Die Ausführung mit einem Zylinder 29 ist bevorzugt bei entsprechender Zufuhr und/oder Abfuhr des Bedruckstoffs 02 und gegebenenfalls weiteren Halteelemente auch als Bogendruckmaschine 01 einsetzbar.

### Bezugszeichenliste

- 01: Druckmaschine, Tintenstrahldruckmaschine, Bogendruckmaschine, Wellpappbogendruckmaschine, Rollendruckmaschine
- 02: Bedruckstoff
- 03: Aufladungseinrichtung, Gleichstrom-Aufladungseinrichtung, erste
- 04: Aufladungselektrode (03)
- 05: -
- 06: Gegenelektrode
- 07: Auflageelement
- 08: Kontaktoberfläche
- 09: Druckkopf, Tintenstrahldruckkopf, erster
- 10: -
- 11: Druckkopf, Tintenstrahldruckkopf, zweiter
- 12: Ausstoßöffnung (09)
- 13: Aufladungseinrichtung, Gleichstrom-Aufladungseinrichtung, zweite
- 14: Aufladungselektrode (13)
- 15: -
- 16: Gegenelektrode
- 17: Lagesensor, erster, Lasermesseinrichtung
- 18: Transportband, Saugtransportband
- 19: Bogenanleger
- 20: -
- 21: Bogenstapel
- 22: Stapelbereich
- 23: Vereinzelungseinrichtung
- 24: Rollenabspulvorrichtung, Rollenwechsler
- 25: -
- 26: Stützvorrichtung
- 27: Feldstärkesensor
- 28: Gleitfläche
- 29: Zylinder, Zentralzylinder
- 30: -
- 31: Stützvorrichtung
- 32: Saugkasten
- 33: Unterdruckquelle, Pumpe
- 34: Lagesensor, zweiter, Lasermesseinrichtung
- 35: -
- 36: Feldstärkesensor, zweiter
- 37: Druckeinheit, Non Impact Druckeinheit
- 38: Auslage
- 39: Grundierungseinheit; Flexo-Druckeinheit
- 40: -
- 41: Lackiereinheit; Flexodruckeinheit
- 42: Substratabgabeeinrichtung, Wickeleinrichtung, Schneideinrichtung Falzvorrichtung

- a: Abstand
- b: Abstand

## Patentansprüche

1. Druckmaschine (01), wobei die Druckmaschine (01) zumindest ein umlaufend bewegbares Auflageelement (07) aufweist, das eine umlaufend bewegbare und für einen Kontakt mit einem Bedruckstoff (02) vorgesehene Kontaktoberfläche (08) aufweist und wobei die Druckmaschine (01) zumindest einen ersten als Tintenstrahldruckkopf (09) ausgebildeten Druckkopf (09) aufweist, dessen zumindest eine Ausstoßöffnung (12) auf das zumindest eine Auflageelement (07) ausgerichtet angeordnet ist und wobei die Druckmaschine (01) zumindest eine erste Aufladungseinrichtung (03) aufweist und wobei die zumindest eine erste Aufladungseinrichtung (03) zumindest eine Aufladungselektrode (04) aufweist, die auf die Kontaktoberfläche (08) ausgerichtet angeordnet ist und wobei die zumindest eine erste Aufladungseinrichtung (03) zumindest eine Gegenelektrode (06) aufweist und wobei die Kontaktoberfläche (08) zumindest teilweise zwischen der zumindest einen Aufladungselektrode (04) und der zumindest einen Gegenelektrode (06) der zumindest einen ersten Aufladungseinrichtung (03) angeordnet ist, **dadurch gekennzeichnet, dass** ein kleinster Abstand (a) zwischen der zumindest einen Aufladungselektrode (04) der ersten Aufladungseinrichtung (03) und der Kontaktoberfläche (08) größer ist als ein kleinster Abstand (b) zwischen einer Ausstoßöffnung (12) des zumindest einen ersten Druckkopfs (09) und der Kontaktoberfläche (08) und dass der kleinste Abstand (a) zwischen der zumindest einen Aufladungselektrode (04) der ersten Aufladungseinrichtung (03) und der Kontaktoberfläche (08) zumindest 50 mm beträgt.

2. Druckmaschine nach Anspruch 1, **dadurch gekennzeichnet, dass** der kleinste Abstand (a) zwischen der zumindest einen Aufladungselektrode (04) der ersten Aufladungseinrichtung (03) und der Kontaktoberfläche (08) zumindest 60 mm oder zumindest 65 mm oder zumindest 70 mm beträgt und/oder dass der kleinste Abstand (a) zwischen jeder Aufladungselektrode (04) der ersten Aufladungseinrichtung (03) und der Kontaktoberfläche (08) zumindest 50 mm oder zumindest 60 mm oder zumindest 65 mm oder zumindest 70 mm beträgt.

3. Druckmaschine nach Anspruch 1 oder 2, **dadurch gekennzeichnet, dass** zumindest ein erster Lagesensor (17) angeordnet ist, mittels dem eine Höhenlage eines Bedruckstoffs (02) relativ zu der Kontaktoberfläche (08) ermittelbar ist.

4. Druckmaschine nach Anspruch 1 oder 2 oder 3, **dadurch gekennzeichnet, dass** entlang eines für einen Transport von Bedruckstoff (02) vorgesehenen Transportwegs zunächst die zumindest eine erste Aufladungseinrichtung (03) und danach der zumindest eine erste Druckkopf (09) angeordnet ist.

5. Druckmaschine nach Anspruch 3 und 4, **dadurch gekennzeichnet, dass** entlang des für einen Transport von Bedruckstoff (02) vorgesehenen Transportwegs nach dem zumindest einen ersten Druckkopf (09) zumindest ein Erfassungsbereich des zumindest einen ersten Lagesensors (17) angeordnet ist.

6. Druckmaschine nach Anspruch 1 oder 2 oder 3 oder 4 oder 5, **dadurch gekennzeichnet, dass** entlang des für einen Transport von Bedruckstoff (02) vorgesehenen Transportwegs nach dem zumindest einen ersten Druckkopf (09) zumindest eine zweite Aufladungseinrichtung (13) und danach zumindest ein zweiter Druckkopf (11) angeordnet ist.

7. Druckmaschine nach Anspruch 1 oder 2 oder 3 oder 4 oder 5 oder 6, **dadurch gekennzeichnet, dass** das zumindest eine umlaufend bewegbare Auflageelement (07) als Transportband (18) und/oder als Saugtransportband (18) ausgebildet ist.

8. Druckmaschine nach Anspruch 7, **dadurch gekennzeichnet, dass** die Druckmaschine (01) zumindest eine Stützvorrichtung (26) aufweist, die eine das zumindest eine Transportband (18) stützende Gleitfläche (28) aufweist und dass die zumindest eine Stützvorrichtung (26) als die zumindest eine Gegenelektrode (06) wirkend angeordnet ist.

9. Druckmaschine nach Anspruch 6 oder 7 oder 8, **dadurch gekennzeichnet, dass** ein für den Transport von Bedruckstoff (02) vorgesehener Transportweg zumindest von der Aufladungselektrode (04) der ersten Aufladungseinrichtung (03) bis zu dem zumindest einen zweiten Druckkopf (11) im Wesentlichen flach verläuft.

10. Druckmaschine nach Anspruch 1 oder 2 oder 3 oder 4 oder 5 oder 6 oder 7 oder 8 oder 9, **dadurch gekennzeichnet, dass** die Druckmaschine (01) als Bogendruckmaschine (01) ausgebildet ist.

11. Druckmaschine nach Anspruch 1 oder 2 oder 3 oder 4 oder 5 oder 6 oder 7 oder 8 oder 9 oder 10, **dadurch gekennzeichnet, dass** ein kleinster Abstand zwischen jeder Aufladungselektrode (04) der ersten Aufladungseinrichtung (03) und der Kontaktoberfläche (08) größer ist als ein kleinster Abstand zwischen einer Ausstoßöffnung des zumindest einen ersten Druckkopfs (09) und der Kontaktoberfläche (08).

12. Druckmaschine nach Anspruch 1 oder 2 oder 3 oder 4 oder 5 oder 6 oder 7 oder 8 oder 9 oder 10 oder 11, **dadurch gekennzeichnet, dass** zwischen der zumindest einen Aufladungselektrode (04) und der zumindest einen Gegenelektrode (06) der ersten Aufladungseinrichtung (03) eine Spannung von zumindest 25 kV, oder zumindest 30 kV oder zumindest 35 kV anliegt und/oder dass zwischen der zumindest einen Aufladungselektrode (04) und der zumindest einen Gegenelektrode (06) der ersten Aufladungseinrichtung (03) eine Spannung von höchstens 45 kV oder höchstens 40 kV anliegt.

13. Druckmaschine nach Anspruch 1 oder 2 oder 3 oder 4 oder 5 oder 6 oder 7 oder 8 oder 9 oder 10 oder 11 oder 12, **dadurch gekennzeichnet, dass** die zumindest eine erste Aufladungseinrichtung (03) als Gleichstrom-Aufladungseinrichtung ausgebildet ist.

14. Druckmaschine nach Anspruch 1 oder 2 oder 3 oder 4 oder 5 oder 6 oder 7 oder 8 oder 9 oder 10 oder 11 oder 12 oder 13, **dadurch gekennzeichnet, dass** entlang des für den Transport von Bedruckstoff (02) vorgesehenen Transportwegs nach der zumindest einen ersten Aufladungseinrichtung (03) und/oder nach dem zumindest einen ersten Druckkopf (09) zumindest ein erster Feldstärkesensor (27) zur Messung einer elektrischen Feldstärke angeordnet ist.

15. Druckmaschine nach Anspruch 1 oder 2 oder 3 oder 4 oder 5 oder 6 oder 7 oder 8 oder 9 oder 10 oder 11 oder 12 oder 13 oder 14, **dadurch gekennzeichnet, dass** der für den Transport von Bedruckstoff (02) vorgesehene Transportweg zumindest von der Aufladungselektrode (04) der ersten Aufladungseinrichtung (03) bis zu dem zumindest einen ersten Druckkopf (09) einen minimalen Krümmungsradius aufweist, der zumindest 2 Meter oder zumindest 5 Meter oder zumindest 10 Meter oder zumindest 50 Meter beträgt.

## Claims

1. Printing press (01), the printing press (01) comprising at least one circulatingly movable support element (07), which includes a circulatingly movable contact surface (08) intended for contact with a printing substrate (02), and the printing press (01) comprising at least one first print head (09) configured as an ink jet print head (09), whose at least one ejection opening (12) is arranged so as to be directed at the at least one support element (07), and the printing press (01) comprising at least one first charging device (03), and the at least one first charging device (03) comprising at least one charging electrode (04), which is arranged so as to be directed at the contact surface (08), and the at least one first charging device (03) comprising at least one counter-electrode (06), and the contact surface (08) being at least partially arranged between the at least one charging electrode (04) and the at least one counter-electrode (06) of the at least one first charging device (03), **characterized in that** a smallest distance (a) between the at least one charging electrode (04) of the first charging device (03) and the contact surface (08) is greater than a smallest distance (b) between an ejection opening (12) of the at least one first print head (09) and the contact surface (08), and **in that** the smallest distance (a) between the at least one charging electrode (04) of the first charging device (03) and the contact surface (08) is at least 50 mm.

2. Printing press according to claim 1, **characterized in that** the smallest distance (a) between the at least one charging electrode (04) of the first charging device (03) and the contact surface (08) is at least 60 mm or at least 65 mm or at least 70 mm, and/or **in that** the smallest distance (a) between each charging electrode (04) of the first charging device (03) and the contact surface (08) is at least 50 mm or at least 60 mm or at least 65 mm or at least 70 mm.

3. Printing press according to claim 1 or 2, **characterized in that** at least one first position sensor (17) is provided, by means of which a height position of a printing substrate (02) relative to the contact surface (08) can be ascertained.

4. Printing press according to claim 1 or 2 or 3, **characterized in that** first the at least one first charging device (03), and thereafter the at least one first print head (09), are arranged along a transport path intended for a transport of printing substrate (02).

5. Printing press according to claim 3 and 4, **characterized in that** at least one detection zone of the at least one first position sensor (17) is arranged along the transport path intended for a transport of printing substrate (02), downstream from the at least one first print head (09).

6. Printing press according to claim 1 or 2 or 3 or 4 or 5, **characterized in that** at least one second charging device (13) is arranged along the transport path intended for a transport of printing substrate (02), downstream from the at least one first print head (09), and at least one second print head (11) is arranged thereafter.

7. Printing press according to claim 1 or 2 or 3 or 4 or 5 or 6, **characterized in that** the at least one circulatingly movable support element (07) is configured as a conveyor belt (18) and/or as a suction conveyor belt (18).

8. Printing press according to claim 7, **characterized in that** the printing press (01) comprises at least one bracing device (26), which includes a sliding surface (28) bracing the at least one conveyor belt (18), and **in that** the at least one bracing device (26) is arranged so as to act as the at least one counter-electrode (06).

9. Printing press according to claim 6 or 7 or 8, **characterized in that** a transport path intended for the transport of printing substrate (02) extends in a substantially flat manner, at least from the charging electrode (04) of the first charging device (03) to the at least one second print head (11) .

10. Printing press according to claim 1 or 2 or 3 or 4 or 5 or 6 or 7 or 8 or 9, **characterized in that** the printing press (01) is configured as a sheet-fed printing press (01).

11. Printing press according to claim 1 or 2 or 3 or 4 or 5 or 6 or 7 or 8 or 9 or 10, **characterized in that** a smallest distance between each charging electrode (04) of the first charging device (03) and the contact surface (08) is greater than a smallest distance between an ejection opening of the at least one first print head (09) and the contact surface (08).

12. Printing press according to claim 1 or 2 or 3 or 4 or 5 or 6 or 7 or 8 or 9 or 10 or 11, **characterized in that** a voltage of at least 25 kV or at least 30 kV or at least 35 kV is present between the at least one charging electrode (04) and the at least one counter-electrode (06) of the first charging device (03), and/or **in that** a voltage of no more than 45 kV or no more than 40 kV is present between the at least one charging electrode (04) and the at least one counter-electrode (06) of the first charging device (03).

13. Printing press according to claim 1 or 2 or 3 or 4 or 5 or 6 or 7 or 8 or 9 or 10 or 11 or 12, **characterized in that** the at least one first charging device (03) is configured as a DC charging device.

14. Printing press according to claim 1 or 2 or 3 or 4 or 5 or 6 or 7 or 8 or 9 or 10 or 11 or 12 or 13, **characterized in that** at least one first field strength sensor (27) for measuring an electric field strength is arranged along the transport path intended for the transport of printing substrate (02), downstream from the at least one first charging device (03) and/or downstream from the at least one first print head (09).

15. Printing press according to claim 1 or 2 or 3 or 4 or 5 or 6 or 7 or 8 or 9 or 10 or 11 or 12 or 13 or 14, **characterized in that** the transport path intended for the transport of printing substrate (02) has a minimum radius of curvature of at least 2 meters or at least 5 meters or at least 10 meters or at least 50 meters, at least from the charging electrode (04) of the first charging device (03) to the at least one first print head (09) .

## Revendications

1. Machine d'impression (01), dans laquelle la machine d'impression (01) présente au moins un élément d'appui (07) circonférentiellement mobile qui présente une surface de contact (08) circonférentiellement mobile et prévue pour un contact avec un support d'impression (02) et dans laquelle la machine d'impression (01) présente au moins une première tête d'impression (09) conçue en tant que tête d'impression à jet d'encre (09) dont le au moins un orifice de décharge (12) est agencé de façon à être orienté vers le au moins un élément d'appui (07) et dans laquelle la machine d'impression (01) présente au moins un premier équipement de charge (03) et dans laquelle le au moins un premier équipement de charge (03) présente au moins une électrode de charge (04) qui est agencée de façon à être orientée vers la surface de contact (08) et dans laquelle le au moins un premier équipement de charge (03) présente au moins une contre-électrode (06) et dans laquelle la surface de contact (08) est agencée au moins partiellement entre la au moins une électrode de charge (04) et la au moins une contre-électrode (06) du au moins un premier équipement de charge (03), **caractérisée en ce qu'**une distance la plus petite (a) entre la au moins une électrode de charge (04) du premier équipement de charge (03) et la surface de contact (08) est plus grande qu'une distance la plus petite (b) entre un orifice de décharge (12) de la au moins une première tête d'impression (09) et la surface de contact (08) et **en ce que** la distance la plus petite (a) entre la au moins une première électrode de charge (04) du premier équipement de charge (03) et la surface de contact (08) s'élève au moins à 50 mm.

2. Machine d'impression selon la revendication 1, **caractérisée en ce que** la distance la plus petite (a) entre la au moins une électrode de charge (04) du premier équipement de charge (03) et la surface de contact (08) s'élève au moins à 60 mm ou au moins à 65 mm ou au moins à 70 mm et/ou **en ce que** la distance la plus petite (a) entre chaque électrode de charge (04) du premier équipement de charge (03) et la surface de contact (08) s'élève au moins à 50 mm ou au moins à 60 mm ou au moins à 65 mm ou au moins à 70 mm.

3. Machine d'impression selon la revendication 1 ou 2, **caractérisée en ce qu'**au moins un premier capteur de position (17) est agencé, au moyen duquel une position en hauteur d'un support d'impression (02) par rapport à la surface de contact (08) peut être établie.

4. Machine d'impression selon la revendication 1 ou 2 ou 3, **caractérisée en ce que**, le long d'un chemin de transport prévu pour un transport de support d'impression (02), est agencé(e) d'abord le au moins un premier équipement de charge (03) puis la au moins une première tête d'impression (09).

5. Machine d'impression selon la revendication 3 ou 4, **caractérisée en ce que**, le long du chemin de transport prévu pour un transport de support d'impression (02), après la au moins une première tête d'impression (09) est agencée au moins une zone de saisie du au moins un premier capteur de position (17).

6. Machine d'impression selon la revendication 1 ou 2 ou 3 ou 4 ou 5, **caractérisée en ce que**, le long du chemin de transport prévu pour un transport de support d'impression (02), après la au moins une première tête d'impression (09) est agencé(e) au moins un deuxième équipement de charge (13) puis au moins une deuxième tête d'impression (11).

7. Machine d'impression selon la revendication 1 ou 2 ou 3 ou 4 ou 5 ou 6, **caractérisée en ce que** le au moins un élément d'appui (07) circonférentiellement mobile est conçu en tant que bande de transport (18) et/ou en tant que bande de transport aspirante (18).

8. Machine d'impression selon la revendication 7, **caractérisée en ce que** la machine d'impression (01) présente au moins un dispositif de support (26) qui présente une surface de glissement (28) soutenant la au moins une bande de transport (18) et **en ce que** le au moins un dispositif de support (26) est agencé de façon à agir en tant que la au moins une contre-électrode (06).

9. Machine d'impression selon la revendication 6 ou 7 ou 8, **caractérisée en ce qu'**un chemin de transport prévu pour le transport de support d'impression (02) se déroule de façon essentiellement plate au moins depuis l'électrode de charge (04) du premier équipement de charge (03) jusqu'à la au moins une deuxième tête d'impression (11).

10. Machine d'impression selon la revendication 1 ou 2 ou 3 ou 4 ou 5 ou 6 ou 7 ou 8 ou 9, **caractérisée en ce que** la machine d'impression (01) est conçue en tant que machine d'impression de feuilles (01).

11. Machine d'impression selon la revendication 1 ou 2 ou 3 ou 4 ou 5 ou 6 ou 7 ou 8 ou 9 ou 10, **caractérisée en ce qu'**une distance la plus petite entre chaque électrode de charge (04) du premier équipement de charge (03) et la surface de contact (08) est plus grande qu'une distance la plus petite entre un orifice de décharge de la au moins une première tête d'impression (09) et la surface de contact (08).

12. Machine d'impression selon la revendication 1 ou 2 ou 3 ou 4 ou 5 ou 6 ou 7 ou 8 ou 9 ou 10 ou 11, **caractérisée en ce qu'**une tension d'au moins 25 kV ou d'au moins 30 kV ou d'au moins 35 kV s'applique entre la au moins une électrode de charge (04) et la au moins une contre-électrode (06) du au moins un premier équipement de charge (03) et/ou **en ce qu'**une tension d'au plus 45 kV ou d'au plus 40 kV s'applique entre la au moins une électrode de charge (04) et la au moins une contre-électrode (06) du au moins un premier équipement de charge (03) .

13. Machine d'impression selon la revendication 1 ou 2 ou 3 ou 4 ou 5 ou 6 ou 7 ou 8 ou 9 ou 10 ou 11 ou 12, **caractérisée en ce que** le au moins un premier équipement de charge (03) est conçu en tant qu'équipement de charge à courant continu.

14. Machine d'impression selon la revendication 1 ou 2 ou 3 ou 4 ou 5 ou 6 ou 7 ou 8 ou 9 ou 10 ou 11 ou 12 ou 13, **caractérisée en ce que**, le long du chemin de transport prévu pour le transport de support d'impression (02), après le au moins un premier équipement de charge (03) et/ou après la au moins une première tête d'impression (09) est agencé au moins un premier capteur d'intensité de champ (27) pour la mesure d'une intensité de champ électrique.

15. Machine d'impression selon la revendication 1 ou 2 ou 3 ou 4 ou 5 ou 6 ou 7 ou 8 ou 9 ou 10 ou 11 ou 12 ou 13 ou 14, **caractérisée en ce que** le chemin de transport prévu pour le transport de support d'impression (02) présente, au moins depuis l'électrode de charge (04) du premier équipement de charge (03) jusqu'à la au moins une première tête d'impression (09), un rayon de courbure minimal qui s'élève au moins à 2 mètres ou au moins à 5 mètres ou au moins à 10 mètres ou au moins à 50 mètres.
